# EUROPÄISCHE PATENTSCHRIFT

(11) **EP 2 454 059 B1**
(45) Veröffentlichungstag und Bekanntmachung des Hinweises auf die Patenterteilung: **28.11.2018**
(21) Anmeldenummer: 10735246.0
(22) Anmeldetag: 16.07.2010
(51) Int. Cl.: B26D 7/18, B26F 1/38, B26F 1/44

(54) **FOLIENMESSER SOWIE MASSIVMESSERWALZE**
FLEXIBLE ROTARY CUTTING DIE AND CUTTING DIE CYLINDER
PLAQUE DE COUPE FLEXIBLE ET CYLINDRE DE COUPE

(30) Priorität: 16.07.2009 DE 102009033576
(43) Veröffentlichungstag der Anmeldung: 23.05.2012
(73) Patentinhaber: Winkler + Dünnebier GmbH, 56564 Neuwied (DE)
(72) Erfinder: CLOSMANN, Michael, 56316 Raubach (DE); RAUEISER, Reinhard, 56254 Müden (DE)
(74) Vertreter: Weickmann & Weickmann PartmbB
(86) Internationale Anmeldenummer: PCT/EP2010/060317
(87) Internationale Veröffentlichungsnummer: WO 2011/006992

(56) Entgegenhaltungen:
- EP-A1- 0 401 769
- US-A- 5 704 264
- US-A- 6 026 725

## Beschreibung

### Technisches Gebiet

Die Erfindung betrifft ein Folienmesser zur Verwendung auf der Mantelfläche einer mit einer Saug- und Blasluftfunktion ausgestatteten Trägerwalze einer Rotationsstanze, wobei das Folienmesser eine Basisplatte mit einer Unterseite und einer Oberseite aufweist, wobei auf der Oberseite der Basisplatte wenigstens eine Schneide angeordnet ist und wobei die Oberseite der Basisplatte wenigstens einen an Schneiden angrenzenden, von Schneiden teilweise oder komplett umgebenen Bereich aufweist, in dem sich im Stand der Technik Teile des zu stanzenden Flachmaterials beim Stanzprozess verklemmen können. Die Erfindung betrifft außerdem eine Massivmesserwalze.

### Stand der Technik

Rotationsstanzen sind an sich bekannt. Stark verbreitet ist diese Stanztechnik in der Papierverarbeitenden, Tissueverarbeitenden und Folienverarbeitenden Industrie, insbesondere bei der Herstellung von Faltschachtelzuschnitten, von Banknoten, von Briefhüllen, von Versandtaschen, von Hygieneartikeln wie z.B. Damenbinden und von Etiketten. Eine Rotationsstanze besteht üblicherweise im Kern aus einer, um ihre eigene Achse drehbare Messenwalze (Walze mit einer Schneidenanordnung) und einem Gegenschneidelement, das als Messerwalze, als Gegenschneidwalze mit glatter Walzenumfangsfläche (Walze ohne Schneidenanordnung) oder als feststehende Gegenschneidleiste ausgeführt ist. Der Stanzprozess bewirkt eine Materialtrennung, Es werden entweder Gutteile voneinander getrennt oder es erfolgt eine Trennung zwischen Gutteilen und Abfallteilen. Als Gutteile sind beispielsweise Faltschachtelzuschnitte, Briefhüllenzuschnitte oder Etiketten zu verstehen. Unter Abfallteile sind beispielsweise Restgitter, Fensterschnippel oder Restschnippel zu verstehen. Bei Rotationsstanzen allgemein besteht das Problem, dass sich das gestanzte Material zwischen Schneiden verklemmen kann. Damit das gestanzte Material an nachfolgende Transport- oder Verarbeitungseinheiten übergeben werden kann, werden verschiedenste Vorrichtungen eingesetzt, die verklemmte Stanzteile wieder lösen. Es ist bekannt, federnd gelagerte mechanische Auswerfer, wie sie beispielsweise in der DE 73 05 842 U beschrieben werden, einzusetzen. Weiter ist es bekannt, Nadeln in Kombination mit Abstreifern einzusetzen, wie sie beispielsweise in der DE 199 36 854 C1 beschrieben werden. In der DE 26 07 812 A1 wird die Verwendung von Blasluft und von einer Trennklinge, als Ausstoßmittel bzw. Abschälmittel beschrieben. Die US 5 701 789 und die DE 102 48 124 A1 beschreiben den Einsatz von Folienmessern in Rotationsstanzen und federnder Elemente als Bestandteil des Folienmessers oder in Kombination mit dem Folienmesser, die gestanzte Gutteile oder Abfallteile vom Folienmesser löst, um eine Übergabe der gestanzten Teile an nachfolgende Transport- oder Verarbeitungseinheiten zu ermöglichen.

Begriffsdefinition: Wird nachfolgend der Begriff "Stanzteil" verwendet, sind darunter sowohl "Gutteile" als auch "Abfallteile" zu verstehen.

Nachteilig an den bekannten Vorrichtungen ist es, dass sie das Verklemmen der Stanzteile zwischen den Schneiden der Messerwalze nicht verhindern, sondern erst nach dem Verklemmen ansetzen und ein teilweise aufwendiges und ein teilweise störendes Lösen der Stanzteile erfordern. Näher erläutert wird dies folgend an der US 5 701 789 und der DE 102 48 124 A1. Das zu stanzende Material wird beim Stanzvorgang zunächst in Richtung Schneidengrund gedrückt, überwindet dabei die Federkraft des mechanischen Auswerfers und verklemmt sich zwischen den üblicherweise schrägen Flanken der Schneide. Die gespannten Federn setzen ihre Energie nach dem Stanzvorgang wieder frei und lösen die Verklemmung. Dieses Lösen bzw. Auswerfen ist störend, wenn nachfolgend eine maschinentaktgenaue Übergabe der Stanzteile erfolgen soll oder wenn ein, in Materiallaufrichtung M gesehen, langes Stanzteil übergeben werden soll. Bei der dann u.U. nötigen Mehrfachplatzierung der Auswerfer pro Stanzteil und gleichzeitig hoher Verarbeitungsgeschwindigkeit, kommt es zu einem Flattern des Stanzmaterials. Bei diesen federnden mechanischen Auswerfern kann es zudem zu unerwünschten Markierungen am Produkt kommen.

Problematisch ist bei den bekannten Vorrichtungen außerdem ihre Verwendung auf Trägerwalzen mit Saug- und Blasluftfunktion. Die geeigneten Positionen der Luftdurchbrüche im Folienmesser überschneiden sich mit denen der Auswerfer. Bei einem Fensterschnippel z.B. sollte mit der Saugluft die vorlaufende Schnittkante gefasst werden (sonst schlägt die vorlaufende Schnittkante bei hohen Verarbeitungsgeschwindigkeiten um), aber auch das Ablösen des Schnippels von der Walze nach dem Stanzvorgang muss, zwecks präziser Über- bzw. Weitergabe des Schnippels, an der vorlaufenden Schnittkante des Schnippels beginnen.

Die bekannten Vorrichtungen haben außerdem den Nachteil, dass sie bei sehr nah nebeneinander liegenden Schneidkonturabschnitten oder bei sehr kleinen geschlossenen Konturen = Fensterkonturen (z.B. Kreisrunde Schneidkontur mit einem Durchmesser von 6 mm) entweder aus Platz- und Befestigungsgründen nicht mehr eingesetzt werden können (separate federnde Auswerfer) oder die gewünschte Auswurfwirkung nicht erzielen.

Das Platzierungsproblem verstärkt sich bei Trägerwalzen mit Saug- und Blasluftfunktion, da die Anordnungsdichte der Saug- und Blasluftöffnungen begrenzt ist und dem Folienmesser somit mehr Anpassungsfähigkeit, in Bezug auf die Anordnung von Luftdurchbrüchen und Ausbringmitteln, abverlangt wird. Bei einer Anordnung des federnden Auswerfers in unmittelbarer Nähe der Saugöffnung, wird keine zuverlässige Saugwirkung erreicht.

Bei dem Einsatz einer Massivmesserwalze (Begriffserklärung Massivmesserwalze siehe unten) ist im Zusammenhang mit nah nebeneinander liegenden Schneidkonturabschnitten oder mit sehr kleinen geschlossenen Konturen eine Befestigung der bekannten federnden Auswerfer ebenfalls nicht denkbar.

Aus der US-A-6,026,725 ist ein Folienmesser zur Verwendung auf der Mantelfläche einer Trägerwalze bekannt. Das Folienmesser weist eine Basisplatte mit einer Unterseite und einer Oberseite auf, wobei auf der Oberseite eine Schneide angeordnet ist. Darüber hinaus weist die Oberseite der Basisplatte einen von der Schneide umgebenen Bereich auf, in dem sich ein Folienmesserdurchbruch befindet. Durch den Folienmesserdurchbruch hindurch ist ein ausgestanztes Flachmaterial derart ansaugbar, dass es in dem von der Schneide umgebenen Bereich gehalten werden kann und mittels der Trägerwalze weitertransportierbar ist.

Aus der EP-A-0 401 769 ist eine Massivmesserwalze bekannt, die auf ihrer Walzenumfangsfläche eine Schneide aufweist. Darüber hinaus ist auf ihrer Walzenumfangsfläche ein von einer Schneide umgebener Bereich vorgesehen, in dem sich Saugöffnungen zum Ansaugen eines ausgestanzten Flachmaterials befinden. Dadurch ist das Flachmaterial derart ansaugbar, dass es in dem von der Schneide umgebenen Bereich gehalten werden kann und mittels der Massivmesserwalze weitertransportierbar ist.

Die US-A-5,704,264 beschreibt eine Massivmesserwalze, auf deren Walzenoberfläche Schneiden angeordnet sind. Die Bereiche zwischen den Schneiden sind im Vergleich zu den Bereichen außerhalb der Schneiden erhöht ausgebildet, um einem Verklemmen ausgestanzter Flachmaterialstücke entgegen zu wirken. Die Erhöhung ist dabei entweder vollflächig ausgestaltet oder in Form von erhöht ausgebildeten "Stränden", die kontinuierlich entlang der Schneiden verlaufen.

### Technische Aufgabe

Aufgabe der Erfindung ist es somit, ein Folienmesser bzw. eine Massivmesserwalze bereit zu stellen, das bzw. die ein Verklemmen der Stanzteile auf der Schneidwalze verhindert und das bzw. die eine zuverlässige Übergabe von Stanzteilen an nachfolgende Transport- oder Verarbeitungseinheiten ermöglicht. Folgende Anforderungen sind zu erfüllen:
- Uneingeschränkter Einsatz von Saug- und Blasluft
- Niedriger Blasluftdruck
- Verwendung bei nah nebeneinander liegenden Schneidkonturabschnitten oder bei sehr kleinen geschlossenen Schneidkonturen
- Maschinentaktgenaue Übergabe der Stanzteile
- Ruhiger und schonender Transport des Stanzmaterials

### Lösung der Aufgabe

Gelöst wird diese Aufgabe der Erfindung durch die Merkmale des Anspruchs 1 und des nebengeordneten Anspruchs 8. Vorteilhafte Ausführungsformen ergeben sich aus den Unteransprüchen.

Erfindungsgemäß weist das Folienmesser in dem wenigstens einen an Schneiden angrenzenden, von den Schneiden teilweise oder komplett umgebenen Bereich wenigstens eine auf der Oberseite der Basisplatte angeordnete Erhöhung auf, die derart angeordnet, ausgebildet und mit dem Folienmesser verbunden ist, dass sie ein Verklemmen des gestanzten Flachmaterials oder Teilbereiche des gestanzten Flachmaterials verhindert. Dabei erfolgt das Verhindern des Verklemmens dadurch, dass die wenigstens eine erfindungsgemäß vorgesehene Erhöhung zu einer Krümmung bzw. Welligkeit bzw. Unebenheit des angesaugten gestanzten Flachmaterials führt. Die Erhöhung im Sinne der vorliegenden Erfindung muss daher stets derart gestaltet sein, dass eine Krümmung des gestanzten Flachmaterials in der vorgenannten Art entstehen kann.

Vorteilhaft an dieser Lösung ist es, dass dem Eintauchen des Stanzmaterials beim Stanzvorgang in Richtung Basisplatte durch die Erhöhung entgegengewirkt wird und ein Verklemmen der Stanzteile von vornherein verhindert wird. Das in Bezug auf die Aufgabenstellung der Erfindung störende Auswerfen der Stanzteile, ist nicht mehr notwendig. Bei der Verwendung von Blasluft zur Trennung des Stanzteils von der Messerwalze kann mit geringeren Drücken gearbeitet werden, was zur Senkung der Geräuschemission und des Druckluftverbrauchs beiträgt.

### Weitere vorteilhafte Ausgestaltung

Bei einer geeigneten Ausführungsform wird das Folienmesser auf die Mantelfläche der Trägerwalze aufgespannt.

Bei einer weiteren geeigneten Ausführungsform wird das Folienmesser mittels Magnetkraft auf der Mantelfläche der Trägerwalze gehalten.

Es ist auch möglich, dass das Folienmesser mittels Klemmkraft auf der Mantelfläche der Trägerwalze gehalten wird.

Noch weiter ist es möglich, dass das Folienmesser mittels Formschluss auf der Mantelfläche der Trägerwalze gehalten.

Es ist zudem möglich, dass das Folienmesser mittels Klebkraft auf der Mantelfläche der Trägerwalze gehalten wird und es ist möglich, dass das Folienmesser mittels Saugluft auf der Mantelfläche der Trägerwalze gehalten wird.

Selbstverständlich kann zur Fixierung des Folienmessers auch eine Kombination der zuvor genannten Halteprinzipien gewählt werden.

Möglich ist der Einsatz einer Trägerwalze mit Saug- und Blasluftfunktion.

Die Erhöstrung ist erfindungrgemäß als Steg oder Pin ausgeführt.

Vorzugsweise sind zurätzliche Erhöhungen en als Plateau, als Schneide oder als Wulst ausgeführt. Diese Gestaltungsvarianten können auch kombiniert werden. Der Vorteil dabei ist die Flexibilität, die für das Verhindern einer Verklemmung unterschiedlicher Stanzteilformen und -größen notwendig ist. Letztendlich ist die eigentliche Form und der Verlauf der Erhöhungen durch die oben eingeführten Begriffe nicht vollständig definiert Diese Begriffe sollen eher eine Vorstellung von den Einsatzmöglichkeiten der Erfindung vermitteln.

Vorteilhaft sind Erhöhungen, wenn diese wenigstens einen Durchbruch als Saug- und/oder Blasluftdurchführung enthalten. Dadurch ist der uneingeschränkte Einsatz von Saug- und Blasluft möglich. Durch das Zusammenwirken der Flexibilität bei der Positionierung der Erhöhungen und der Saug- und Blasluftfunktion, ist der begrenzten Dichte des Walzenlochrasters und der dadurch notwendigen Anpassungsfähigkeit des Folienmessers Rechnung getragen.

Zudem ist es vorteilhaft, wenn die Erhöhung, aus der Draufsicht des Folienmessers betrachtet, mit einer Schneidenkontur direkt in Verbindung steht. So kann dem Verklemmen der Stanzteile besonders in den eigentlichen Klemmzonen entgegengewirkt werden.

Noch weiter ist es vorteilhaft, wenn die Erhöhung, aus der Draufsicht des Folienmessers betrachtet, mit mehreren Schneidkonturabschnitten einer oder mehrerer Schneiden direkt in Verbindung steht. So kann dem Verklemmen der Stanzteile in mehreren Klemmzonen gleichzeitig entgegengewirkt werden.

Darüber hinaus ist es vorteilhaft, wenn die Erhöhung, aus der Draufsicht des Folienmessers betrachtet, zwischen oder neben Schneidkonturabschnitten einer oder mehrer Schneiden platziert ist, ohne direkt mit diesen in Verbindung zu stehen. Das Stanzmaterial wird dadurch besser geführt. Dies trägt zu einem ruhigen Transport des Stanzmaterials bei.

Möglich ist natürlich auch die Kombination der in den beiden vorhergehenden Absätzen beschriebenen Ausführungen.

In einer möglichen Ausführungsform ist die Höhe h der Erhöhung kleiner als die Schneidenhöhe H oder gleich der Schneidenhöhe H und die Höhendifferenz Δh liegt in einem Bereich von 0 % bis 70 % der Schneidenhöhe H.

In einer weiteren möglichen Ausführungsform ist die Höhe h der Erhöhung kleiner als die Schneidenhöhe H und die Höhendifferenz Δh liegt in einem Bereich von 10 % bis 50 % der Schneidenhöhe H.

Eine geeignete Ausführungsform ist der Einsatz des erfindungsgemäßen Folienmessers in Verbindung mit einem Gegenschneidelement, das als Gegenschneidwalze mit einer glatten Walzenoberfläche gestaltet ist.

Geeignet ist aber auch der Einsatz des erfindungsgemäßen Folienmessers in Verbindung mit einem Gegenschneidelement, das selbst auch als Messerwalze mit einer Schneidenanordnung gestaltet ist.

Weiterhin geeignet der Einsatz des erfindungsgemäßen Folienmessers in Verbindung mit einem Gegenschneidelement, das als feststehendes Gegenschneidelement (z.B. Gegenschneidleiste oder Messer) gestaltet ist.

Besonders vorteilhaft ist der Einsatz des erfindungsgemäßen Folienmessers bei geschlossenen Schneidenkonturen, wenn die Fläche des von Schneiden komplett umgebenen Bereichs kleiner oder gleich 150 mm² ist.

In alternativer oder zusätzlicher Ausgestaltung kann die Erfindung auch bei einer Massivmesserwalze angewendet werden, bei der die Erhöhungen derart angeordnet, ausgebildet und mit der Massivmesserwalze verbunden sind, dass sie ein Verklemmen des gestanzten Flachmaterials oder Teilbereiche des gestanzten Flachmaterials verhindern. Bei Massivmesserwalzen sind die Schneiden auf der Walzenumfangsfläche angeordnet und mit der Walze einstückig verbunden. D.h. sie sind Bestandteil der Messerwalze.

Bei einer geeigneten Ausführung beträgt die Schneidenhöhe dabei maximal 3 mm.

Bei einer ebenfalls geeigneten Ausgestaltung beträgt die Schneidenhöhe maximal 2 mm.

Außer, dass bei einer Massivmesserwalze die erfindungsgemäße Erhöhung Bestandteil der Messerwalze ist, mögliche Saug- und Blasluftfunktionen direkt in der Messerwalze enthalten sind und Befestigungsvarianten für Folienmesser nicht in Betracht kommen, ergeben sich die gleichen Ausführungsvarianten wie beim Einsatz des oben beschriebenen Folienmessers.

Sowohl bei dem Folienmesser als auch bei der Massivmesserwalze sind die Erhöhungen Idealerweise in Massivausführung gestaltet. D.h. beim Folienmesser bildet die Unterseite der Erhöhung (die der Trägerwalze zugewandte Seite) mit der Unterseite der Basisplatte eine durchgehende Fläche und zwischen der Unterseite der Erhöhung und der Oberseite der Erhöhung (die dem Stanzmaterial zugewandte Seite) existiert kein Hohlraum. Ausgenommen davon sind die Luftdurchbrüche. Die Erhöhung stützt sich gegen die Trägenwalze ab. Auch bei der Massivmesserwalze existiert zwischen der Erhöhung bzw. der Oberseite der Erhöhung und der Messerwalze kein Hohlraum. Ausgenommen davon sind die Luftdurchbrüche.

Besonders vorteilhaft ist es auch, wenn die Erhöhung Bestandteil des Folienmessers ist, bzw. bei Verwendung einer Massivmesserwalze, Bestandteil der Massivmesserwalze ist. D.h. es besteht ein Materialverbund zwischen Erhöhung und Folienmesser bzw. zwischen Erhöhung und Massivmesserwalze.

Idealerweise sind Erhöhung und Folienmesser bzw. Erhöhung und Massivmesserwalze aus einem Material gefertigt.

Generell gilt für alle Ausführungsformen: Mit Schneidenhöhe H ist die Höhe der eigentlichen Schneide zu verstehen. Figur 5 verdeutlicht dies. Der untere, d.h. der zur Basisplatte oder zur Messerwalze näher liegende Maßbezug der Höhe h der Erhöhung liegt jeweils auf der gleichen Ebene (Betrachtung des abgewickelten Folienmessers bzw. des abgewickelten Mantels der Messerwalze) wie der untere Maßbezug der Schneidenhöhe H. Diese Ebene kann sich mit der Oberseite der Basisplatte des Folienmessers bzw. der Walzenumfangsfläche der Messerwalze decken oder parallel mit einem Abstand zur Oberseite der Basisplatte des Folienmessers bzw. der Walzenumfangsfläche der Messerwalze stehen.

### Ausführungsbeispiele

Die Erfindung wird nachfolgend an mehreren Ausführungsbeispielen näher erläutert. In der zugehörigen Zeichnung zeigt
Fig. 1 einen Draufsichtausschnitt einer Ausführungsform des erfindungsgemäßen Folienmessers in abgewickeltem Zustand und eine zugehörige Schnittdarstellung
Fig. 2 einen Draufsichtausschnitt einer weiteren Ausführungsform des erfindungsgemäßen Folienmessers in abgewickeltem Zustand und eine zugehörige Schnittdarstellung
Fig. 3 einen Draufsichtausschnitt einer weiteren Ausführungsform des erfindungsgemäßen Folienmessers in abgewickeltem Zustand und eine zugehörige Schnittdarstellung
Fig. 4 eine schematische Darstellung einer Rotationsstanze
Fig. 5 einen Draufsichtausschnitt einer abgewickelten Walzenumfangsfläche der Massivmesserwalze

In der folgenden Figurenbeschreibung werden verschiedene Ausführungsformen des erfindungsgemäßen Folienmessers beschrieben. Aus Gründen der Einfachheit sind von ihrer Funktion her übereinstimmende Elemente in den einzelnen Figuren mit den gleichen Bezugszeichen versehen.

Figur 1 zeigt zusammen mit Figur 4 eine erste Ausführungsform einer Rotationsstanze 1 mit einem erfindungsgemäßen Folienmesser 2. Das Folienmesser 2 liegt auf der Trägerwalze auf, ist aber zusammen mit der Trägerwalzenoberfläche abgewickelt dargestellt. Die zugehörige Schnittdarstellung zeigt lediglich das Folienmesser 2. Die Trägerwalze ist in diesem Beispiel eine Spannwalze mit Saug und Blasluftfunktion. Zusammen mit dem aufgespannten Folienmesser 2 bildet sie die Messerwalze 10. Mit Hilfe dieser Messerwalze werden Fenster entsprechend der Schneidenkontur 3 im Rotationsstanzverfahren aus dem Flachmaterial 9 gestanzt. Das Gegenschneidelement 11 ist in diesem Fall eine feststehende Gegenschneidleiste. Mittels des Durchbruches 5 wird eine Verbindung zwischen den Saug- und Blasluftöffnungen 6 der Trägerwalze und dem Stanzmaterial 9 hergestellt. Nach dem Stanzvorgang wird das Stanzteil 9*, welches in diesem Fall ein sog. Fensterschnippel ist, durch Vakuum angesaugt und auf dem Umfang der Messerwalze bis zum Übergabepunkt der Schnippelabsaugung 12 transportiert. Dort erfolgt die Trennung des Fensterschnippels 9' von der Messerwalze 10 durch Umschalten der Saugluft zu Blasluft. Dabei sorgen die Erhöhungen 4 dafür, dass das Stanzteil nicht ganz in die Schneidenform 3 eingesaugt wird. Es wird ein Verklemmen des Stanzteils 9' zwischen den Schneiden verhindert und eine problemlose Übergabe ermöglicht. Bei dieser Ausführungsform beträgt die Schneidenhöhe H 0,7 mm und die Höhe der Erhöhung h 0,6 mm. Die Dicke der Basisplatte beträgt 0,1 mm. Selbstverständlich sind die genannten Funktionalitäten auch mit davon abweichenden Maßen zu erreichen. Durch ändern der Höhe h, kann das Trennverhalten gesteuert werden (gilt für alle Ausführungsformen). Die Erhöhungen 4 stehen, aus der Draufsicht betrachtet, direkt mit der Schneidenkontur 3 in Verbindung und verlaufen von dort stegartig in den Bereich des abzulösenden Stanzteils hinein. Diese Art der Erhöhungen ist besonders für nah beieinander liegende Schneidenkonturabschnitte und für kleine geschlossene Schneidenkonturen (Fenster) geeignet. Die Anordnung und Anzahl der Erhöhungen 4 ist zweckmäßig an die Schnittform angepasst, Ein flächenmäßig größeres Verdecken der Saug- und Blasluftöffnungen 6 wird vermieden.

Figur 2 zeigt zusammen mit Figur 4 eine zweite Ausführungsform einer Rotationsstanze 1 mit einem erfindungsgemäßen Folienmesser 2. Der Unterschied zur ersten Ausführungsform liegt in der Gestaltung der Erhöhungen 4'. Sie liegen hier in Pin-Ausführung vor. Die Erhöhungen 4' sorgen dafür, dass das ausgestanzte Stanzteil eine Krümmung erfährt und sich dadurch zwischen den Schneiden 3 nicht verklemmt. Eine problemlose Übergabe des Stanzteils 9' wird ermöglicht. Es liegen die gleichen Höhenverhältnisse wie bei der ersten Ausführungsform vor. Die Erhöhungen 4' stehen, aus der Draufsicht betrachtet, nicht direkt mit der Schneidenkontur 3 in Verbindung. Die Durchbrüche 8 (Bohrungen mit D=1mm) in den Erhöhungen 4' können als zusätzliche Stanzteilansaugöffnungen bzw. Stanzteilabblasöffnungen verwendet werden, Die Anordnung und Anzahl der Erhöhungen 4' ist zweckmäßig an die Schnittform angepasst. Diese Ausführungsform ist ebenfalls für nah beieinander liegende Schneidenkonturabschnitte und für kleine geschlossene Schneidenkonturen geeignet.

Figur 3 zeigt zusammen mit Figur 4 eine dritte Ausführungsform einer Rotationsstanze 1 mit einem erfindungsgemäßen Folienmesser 2. Folgende Unterschiede bestehen zu den ersten beiden Ausführungsformen: Das Gegenschneidelement 11 ist eine rotierende Messerwalze. Das Stanzteil 9', bei welchem die erfindungsgemäße Erhöhung 4" eingesetzt wird, ist in diesem Fall ein sog. Restgitter. Die Übergabe der Stanzteile 9' an weitere Maschineneinrichtungen erfolgt nach einem Prinzip, das hier nicht näher beschrieben wird. Die Erhöhungen 4" liegen in Steg-Ausführung vor. Die Erhöhungen 4" sorgen zum einen dafür, dass das Stanzteil 9' nicht ganz in die Schneidenform 3 eingesaugt wird. Es wird ein Verklemmen des Stanzteils 9' zwischen den Schneiden verhindert und eine problemlose Übergabe ermöglicht. Zum anderen sind die Erhöhungen 4" so angeordnet, dass sie das Restgitter führen. Bei dieser Ausführungsform beträgt die Schneidenhöhe H 0,6 mm und die Höhe der Erhöhung h 0,3 mm. Die Anordnung und Anzahl der Erhöhungen 4" ist zweckmäßig an die Schnittform angepasst.

Figur 5 zeigt zusammen mit Figur 4 eine alternative Ausführungsform der Rotationsstanze 1 bei der, statt einem Folienmesser 2, eine Massivmesserwalze 10' eingesetzt wird. Die Schneidenhöhe der Massivmesserwalze 10' beträgt 2,5 mm und die Höhe der Erhöhungen 4, 4', 4" beträgt 2,4 mm. Die Walze t0' ist mit einer Saug- und Blasluftfunktion ausgestattet. Weitere Details sind gleich der Variante, die in Figur 1 abgebildet ist.

### Bezugszeichenliste

- 1: Rotationsstanze
- 2: Folienmesser
- 3: Schneidenkontur
- 3': Schneidenkonturabschnitt
- 4, 4', 4": Erhöhung
- 5: Folienmesserdurchbruch (Kreuzschraffur)
- 6: Saug- und Blasluftöffnungen der Trägerwalze
- 7: Verklemmzone (Schraffur)
- 8: Durchbruch
- 9, 9': Stanzmaterial, Stanzteil
- 10: Messerwalze (Trägerwalze + Folienmesser)
- 10': Messerwalze (Massivmesser)
- 11: Gegenschneidelement
- 12: Schnippeltrichter
- 13: Basisplatte
- 14: Oberseite der Basisplatte
- 15: Unterseite der Basisplatte
- 16: Walzenumfangsfläche
- D: Luftdurchlassbohrungsdurchmesser
- H: Schneidenhöhe
- h: Höhe der Erhöhung
- Δh: Differenzhöhe (Δh = H - h)

## Patentansprüche

1. Folienmesser (2) zur Verwendung auf der Mantelfläche einer Trägerwalze einer Rotationsstanze (1), wobei das Folienmesser eine Basisplatte (13) mit einer Unterseite (15) und einer Oberseite (14) aufweist, wobei auf der Oberseite (14) der Basisplatte (13) wenigstens eine Schneide (3) angeordnet ist und wobei die Oberseite (14) der Basisplatte (13) wenigstens einen an Schneiden (3) angrenzenden, von Schneiden teilweise oder komplett umgebenen Bereich (7) aufweist, in dem sich wenigstens ein Folienmesserdurchbruch (5) befindet, durch welchen hindurch wenigstens ein Teil des gestanzten Flachmaterials (9') derart ansaugbar ist, dass er in dem Bereich (7) gehalten werden kann und mittels der Trägerwalze weitertransportierbar ist,
**dadurch gekennzeichnet, dass**
das Folienmesser (2) in dem wenigstens einen an Schneiden (3) angrenzenden, von den Schneiden (3) teilweise oder komplett umgebenen Bereich (7) wenigstens eine auf der Oberseite (14) der Basisplatte (13) angeordnete Erhöhung (4, 4', 4") aufweist, die als Steg mit einer Schmalseite, mittels welcher er direkt mit der Schneide (3) in Verbindung steht und von dort stegartig in den umgebenen Bereich (7) hinein verläuft, und/oder als Pin ausgeführt ist und die derart angeordnet, ausgebildet und mit dem Folienmesser (2) verbunden ist, dass sie ein Verklemmen des Teils des gestanzten Flachmaterials (9') oder von Teilbereichen des gestanzten Flachmaterials (9') verhindert.

2. Folienmesser (2) nach Anspruch 1,
**dadurch gekennzeichnet, dass**
wenigstens eine weitere Erhöhung (4, 4', 4") als Plateau und/oder Schneide und/oder Wulst ausgeführt ist.

3. Folienmesser (2) nach Anspruch 1 oder 2,
**dadurch gekennzeichnet, dass**
die Erhöhung (4, 4', 4"), wenigstens einen Durchbruch (8) als Saug- und/oder Blasluftdurchführung enthält.

4. Folienmesser (2) nach einem der vorangehenden Ansprüche,
**dadurch gekennzeichnet, dass**
die Erhöhung (4, 4', 4"), aus der Draufsicht des Folienmessers (2) betrachtet, zwischen oder neben Schneidkonturabschnitten (3') einer oder mehrerer Schneiden (3) platziert ist, ohne direkt mit diesen in Verbindung zu stehen.

5. Folienmesser (2) nach einem der vorangehenden Ansprüche,
**dadurch gekennzeichnet, dass**
die Höhe h der Erhöhung (4) kleiner als die Schneidenhöhe H oder gleich der Schneidenhöhe H ist und dass die Höhendifferenz Δh 0% bis 100% der Schneidenhöhe H beträgt.

6. Folienmesser (2) nach Anspruch 5,
**dadurch gekennzeichnet, dass**
die Höhe h der Erhöhung (4) kleiner als die Schneidenhöhe H ist und dass die Höhendifferenz Δh 10% bis 40% der Schneidenhöhe H beträgt.

7. Folienmesser (2) nach einem der vorangehenden Ansprüchen,
**dadurch gekennzeichnet, dass**
die Fläche des von Schneiden komplett umgebenen Bereichs (17) kleiner oder gleich 150 mm² ist.

8. Massivmesserwalze (10') für eine Rotationsstanze, wobei auf der Walzenumfangsfläche (16) wenigstens eine Schneide (3) angeordnet ist und wobei die Walzenumfangsfläche (16) wenigstens einen an Schneiden (3) angrenzenden, von Schneiden teilweise oder komplett umgebenen Bereich (7) aufweist, in dem sich Saugöffnungen (6) zum Ansaugen wenigstens eines Teils des gestanzten Flachmaterials (9') befinden, so dass er derart ansaugbar ist, dass er in dem Bereich (7) gehalten werden kann und mittels der Massivmesserwalze (10') weitertransportierbar ist,
**dadurch gekennzeichnet, dass**
die Massivmesserwalze (10') in dem wenigstens einen an Schneiden (3) angrenzenden, von den Schneiden (3) teilweise oder komplett umgebenen Bereich (7) wenigstens eine auf der Walzenumfangsfläche (16) angeordnete Erhöhung (4, 4', 4") aufweist, die als Steg mit einer Schmalseite, mittels welcher er direkt mit der Schneide (3) in Verbindung steht und von dort stegartig in den umgebenen Bereich (7) hinein verläuft, und/oder als Pin ausgeführt ist und die derart angeordnet, ausgebildet und mit der Messerwalze (10') verbunden ist, dass sie ein Verklemmen des Teils des gestanzten Flachmaterials (9') oder von Teilbereichen des gestanzten Flachmaterials (9') verhindert.

9. Massivmesserwalze (10') nach Anspruch 8,
**dadurch gekennzeichnet, dass**
die Messerwalze (10') eine Walze mit Saug- und Blasluftfunktion ist.

10. Massivmesserwalze (10') nach einem der Ansprüche 8 oder 9,
**dadurch gekennzeichnet, dass**
wenigstens eine weitere Erhöhung (4, 4', 4") als Plateau und/oder Schneide und/oder Wulst ausgeführt ist.

11. Massivmesserwalze (10') nach einem der Ansprüche 8-10
**dadurch gekennzeichnet, dass**
die Erhöhung (4, 4', 4"), wenigstens einen Durchbruch (8) als Saug- und/oder Blasluftdurchführung enthält.

12. Massivmesserwalze (10') nach einem der Ansprüche 8-11,
**dadurch gekennzeichnet, dass**
die Erhöhung (4, 4', 4"), aus der Draufsicht der abgewickelt dargestellten Walzenoberfläche (16) samt der darauf angeordneten Elemente betrachtet, zwischen oder neben Schneidkonturabschnitten (3') einer oder mehrerer Schneiden (3) platziert ist, ohne direkt mit diesen in Verbindung zu stehen.

13. Massivmesserwalze (10') nach einem der Ansprüche 8-12,
**dadurch gekennzeichnet, dass**
die Höhe h der Erhöhung 30% bis 100% der Schneidenhöhe H beträgt.

14. Massivmesserwalze (10') nach Anspruch 13,
**dadurch gekennzeichnet, dass**
die Höhe h der Erhöhung 60% bis 90% der Schneidenhöhe H beträgt.

15. Massivmesserwalze (10') nach einem der Ansprüche 8-14,
**dadurch gekennzeichnet, dass**
die Fläche des von Schneiden komplett umgebenen Bereichs (17) kleiner oder gleich 150 mm² ist.

## Claims

1. Film cutter (2) for use on the lateral face of a support roller of a rotary punch (1), the film cutter comprising a base plate (13) that has an underside (15) and a top side (14), at least one blade (3) being arranged on the top side (14) of the base plate (13), and the top side (14) of the base plate (13) comprising at least one region (7) that adjoins blades (3) and is partially or completely surrounded by blades, in which region at least one film cutter opening (5) is located, through which at least a part of the punched sheet material (9') can be drawn in such that said part can be retained in the region (7) and transported onwards by means of the support roller,
**characterised in that**
the film cutter (2) comprises, in the at least one region (7) that adjoins blades (3) and is partially or completely surrounded by the blades (3), at least one raised part (4, 4', 4") that is arranged on the top side (14) of the base plate (13) and is designed as a ridge that has a narrow side, by means of which said ridge is directly connected to the blade (3) and extends from there into the surrounding region (7) in a ridge shape, and/or is designed as a pin, and is arranged, designed and connected to the film cutter (2) such that it prevents the part of the punched sheet material (9'), or portions of the punched sheet material (9'), from becoming jammed.

2. Film cutter (2) according to claim 1, **characterised in that** at least one further raised part (4, 4', 4") is designed as a plateau and/or a blade and/or a bead.

3. Film cutter (2) according to either claim 1 or claim 2, **characterised in that** the raised part (4, 4', 4") contains at least one opening (8) as a passage for suction air and/or blast air.

4. Film cutter (2) according to any of the preceding claims, **characterised in that**, when seen in the plan view of the film cutter (2), the raised part (4, 4', 4") is located between or adjacent to blade contour portions (3') of one or more blades (3), without being in direct contact therewith.

5. Film cutter (2) according to any of the preceding claims, **characterised in that** the height h of the raised part (4) is smaller than the blade height H or equal to the blade height H, and **in that** the height difference Δh is from 0% to 100% of the blade height H.

6. Film cutter (2) according to claim 5, **characterised in that** the height h of the raised part (4) is smaller than the blade height H, and **in that** the height difference Δh is from 10% to 40% of the blade height H.

7. Film cutter (2) according to any of the preceding claims, **characterised in that** the surface area of the region (17) that is completely surrounded by blades is smaller than or equal to 150 mm².

8. Solid cutter roller (10') for a rotary punch, at least one blade (3) being arranged on the peripheral surface (16) of the roller, and the peripheral surface (16) of the roller comprising at least one region (7) that adjoins blades (3) and is partially or completely surrounded by blades, in which region suction openings (6) are located for drawing in at least a part of the punched sheet material (9'), which part can therefore be drawn in such that it can be retained in the region (7) and transported onwards by means of the solid cutter roller (10'),
**characterised in that**
the solid cutter roller (10') comprises, in the at least one region (7) that adjoins blades (3) and is partially or completely surrounded by the blades (3), at least one raised part (4, 4', 4") which is arranged on the peripheral surface (16) of the roller and is designed as a ridge that has a narrow side, by means of which said ridge is directly connected to the blade (3) and extends from there into the surrounding region (7) in a ridge shape, and/or is designed as a pin, and is arranged, designed and connected to the cutter roller (10') such that it prevents the part of the punched sheet material (9'), or portions of the punched sheet material (9'), from becoming jammed.

9. Solid cutter roller (10') according to claim 8, **characterised in that** the cutter roller (10') is a roller that has a suction air function and a blast air function.

10. Solid cutter roller (10') according to either claim 8 or claim 9, **characterised in that** at least one further raised part (4, 4', 4") is designed as a plateau and/or a blade and/or a bead.

11. Solid cutter roller (10') according to any of claims 8-10, **characterised in that** the raised part (4, 4', 4") contains at least one opening (8) as a passage for suction air and/or blast air.

12. Solid cutter roller (10') according to any of claims 8-11, **characterised in that**, when seen in the plan view of the roller surface (16) in an unwound state, together with the elements arranged thereon, the raised part (4, 4', 4") is located between or adjacent to blade contour portions (3') of one or more blades (3), without being in direct contact therewith.

13. Solid cutter roller (10') according to any of claims 8-12, **characterised in that** the height h of the raised part is from 30% to 100% of the blade height H.

14. Solid cutter roller (10') according to claim 13, **characterised in that** the height h of the raised part is from 60% to 90% of the blade height H.

15. Solid cutter roller (10') according to any of claims 8-14, **characterised in that** the surface area of the region (17) that is completely surrounded by blades is smaller than or equal to 150 mm².

## Revendications

1. Plaque de coupe (2) destinée à être utilisée sur la surface extérieure d'un cylindre de support d'une matrice rotative (1), dans laquelle la plaque de coupe présente une plaque de base (13) avec un côté inférieur (15) et un côté supérieur (14), dans laquelle au moins un tranchant (3) est disposé sur le côté supérieur (14) de la plaque de base (13) et dans laquelle le côté supérieur (14) de la plaque de base (13) présente au moins une zone (7) jouxtant des tranchants (3), entourée en partie ou en totalité par des tranchants, dans laquelle se trouve au moins un ajour de plaque de coupe (5), à travers lequel au moins une partie du matériau plat (9') estampé peut être aspirée de telle manière qu'elle peut être maintenue dans la zone (7) et peut continuer à être transportée au moyen du cylindre de support,
**caractérisée en ce que**
la plaque de coupe (2) présente, dans l'au moins une zone (7) jouxtant des tranchants (3), entourée en partie ou en totalité par les tranchants (3), au moins une partie surélevée (4, 4', 4") disposée sur le côté supérieur (14) de la plaque de base (13), qui est réalisée sous la forme d'une entretoise avec un côté étroit, au moyen duquel elle est directement reliée au tranchant (3) et s'étend de là à la manière d'une entretoise dans la zone (7) entourée, et/ou sous la forme d'une broche et qui est disposée, réalisée et reliée à la plaque de coupe (2) de telle manière qu'elle empêche que la partie du matériau plat (9') estampé ou des zones partielles du matériau plat (9') estampé ne se coincent.

2. Plaque de coupe (2) selon la revendication 1,
**caractérisée en ce que**
au moins une autre partie surélevée (4, 4', 4") est réalisée sous la forme d'un plateau et/ou d'un tranchant et/ou d'un bourrelet.

3. Plaque de coupe (2) selon la revendication 1 ou 2,
**caractérisée en ce que**
la partie surélevée (4, 4', 4") contient au moins un ajour (8) sous la forme d'un passage d'air d'aspiration et/ou de soufflage.

4. Plaque de coupe (2) selon l'une quelconque des revendications précédentes,
**caractérisée en ce que**
la partie surélevée (4, 4', 4") est placée, vue de dessus la plaque de coupe (2), entre ou à côté des sections de contour de tranchant (3') d'un ou de plusieurs tranchants (3), sans être reliée directement à ces derniers.

5. Plaque de coupe (2) selon l'une quelconque des revendications précédentes,
**caractérisée en ce que**
la hauteur h de la partie surélevée (4) est inférieure à la hauteur de tranchant H ou est égale à la hauteur de tranchant H, et que la différence de hauteur Δh va de 0 % à 100 % de la hauteur de tranchant H.

6. Plaque de coupe (2) selon la revendication 5,
**caractérisée en ce que**
la hauteur h de la partie surélevée (4) est inférieure à la hauteur de tranchant H, et que la différence de hauteur Δh va de 10 % à 40 % de la hauteur de tranchant H.

7. Plaque de coupe (2) selon l'une quelconque des revendications précédentes,
**caractérisée en ce que**
la surface de la zone (17) entourée en totalité par des tranchants est inférieure ou égale à 150 mm².

8. Cylindre de coupe massif (10') pour une matrice rotative, dans lequel au moins un tranchant (3) est disposé sur la surface périphérique de cylindre (16) et dans lequel la surface périphérique de cylindre (16) présente au moins une zone (7) jouxtant des tranchants (3), entourée en partie ou en totalité par des tranchants, dans laquelle se trouvent des ouvertures d'aspiration (6) servant à aspirer au moins une partie du matériau plat (9') estampé de sorte qu'elle peut être aspirée de telle manière qu'elle peut être maintenue dans la zone (7) et continuer à être transportée au moyen du cylindre de coupe massif (10'),
**caractérisé en ce que**
le cylindre de coupe massif (10') présente, dans l'au moins une zone (7) jouxtant des tranchants (3), entourée en partie ou en totalité par les tranchants (3), au moins une partie surélevée (4, 4', 4") disposée sur la surface périphérique de cylindre (16), qui est réalisée sous la forme d'une entretoise avec un côté étroit, au moyen duquel elle est directement reliée au tranchant (3) et là s'étend à la manière d'une entretoise dans la zone (7) entourée, et/ou sous la forme d'une broche et qui est disposée, réalisée et reliée au cylindre de coupe (10') de telle manière qu'elle empêche que la partie du matériau plat (9') estampé ou des zones partielles du matériau plat (9') estampé ne se coincent.

9. Cylindre de coupe massif (10') selon la revendication 8,
**caractérisé en ce que**
le cylindre de coupe (10') est un cylindre avec une fonction d'air d'aspiration et de soufflage.

10. Cylindre de coupe massif (10') selon l'une quelconque des revendications 8 ou 9,
**caractérisé en ce que**
au moins une autre partie surélevée (4, 4', 4") est réalisée sous la forme d'un plateau et/ou d'un tranchant et/ou d'un bourrelet.

11. Cylindre de coupe massif (10') selon l'une quelconque des revendications 8 à 10,
**caractérisé en ce que**
la partie surélevée (4, 4', 4") contient au moins un ajour (8) en tant que passage d'air d'aspiration et/ou de soufflage.

12. Cylindre de coupe massif (10') selon l'une quelconque des revendications 8 à 11,
**caractérisé en ce que**
la partie surélevée (4, 4', 4") est placée, vue du dessus de la face supérieure de cylindre (16) représentée de manière déroulée y compris des éléments disposés dessus, entre ou à côté de sections de contour de tranchant (3') d'un ou de plusieurs tranchants (3), sans être reliée directement à ces derniers.

13. Cylindre de coupe massif (10') selon l'une quelconque des revendications 8 à 12,
**caractérisé en ce que**
la hauteur h de la partie surélevée va de 30 % à 100 % de la hauteur de tranchant H.

14. Cylindre de coupe massif (10') selon la revendication 13,
**caractérisé en ce que**
la hauteur h de la partie surélevée va de 60 % à 90 % de la hauteur de tranchant H.

15. Cylindre de coupe massif (10') selon l'une quelconque des revendications 8 à 14,
**caractérisé en ce que**
la surface de la zone (17) entourée en totalité par des tranchants est inférieure ou égale à 150 mm².
